# FASCICULE DE BREVET EUROPEEN

(11) **EP 0 570 477 B1**
(45) Date de publication et mention de la délivrance du brevet: **08.05.1996**
(21) Numéro de dépôt: 92905599.4
(22) Date de dépôt: 04.02.1992
(51) Int. Cl.: B65H 69/06

(54) **PROCEDE ET DISPOSITIF POUR RELIER LES EXTREMITES DE DEUX ASSEMBLAGES DE FILS**
VERFAHREN UND VORRICHTUNG ZUM VERBINDEN VON ZWEI FADENENDEN
METHOD AND DEVICE FOR CONNECTING THE ENDS OF TWO YARN ASSEMBLIES

(30) Priorité: 06.02.1991 FR 9101417
(43) Date de publication de la demande: 24.11.1993
(73) Titulaire: COMPAGNIE GENERALE DES ETABLISSEMENTS MICHELIN - MICHELIN & CIE, F-63040 Clermont-Ferrand Cédex (FR)
(72) Inventeur: BELLOY, Jean, F-63200 Riom (FR); JONVILLE, Pierre, F-63000 Clermont-Ferrand (FR); VALENTE, Guido, I-25087 Salo (IT)
(74) Mandataire: Doussaint, Jean-Marie
(86) Numéro de dépôt international: FR9200097
(87) Numéro de publication internationale: WO9213790

(56) Documents cités:
- DE-A- 3 342 874
- FR-A- 1 422 895
- FR-A- 1 509 655
- FR-A- 1 582 148
- GB-A- 2 130 613
- US-A- 1 459 875
- US-A- 1 463 401
- US-A- 3 273 330
- US-A- 4 199 928
- US-A- 4 570 427
- RESEARCH DISCLOSURE. no. 263, Mars 1986, HAVANT GB page 164; '26369-Air Jet Splicer for Multi-Ply Yarns'

## Description

L'invention concerne les procédés et les dispositifs permettant d'abouter simultanément plusieurs couples d'extrémités de fils d'assemblages textiles, les fils de ces assemblages étant des multifilaments.

A titre d'exemple, un assemblage de fils est appelé "retors" lorsqu'il est constitué par plusieurs fils réunis par une seule opération de torsion.

De tels assemblages sont utilisés par exemple pour renforcer des articles en matières plastiques et/ou en caoutchouc, de tels articles étant par exemple des courroies, des tuyaux, des enveloppes de pneumatiques.

L'invention concerne notamment les procédés et les dispositifs qui permettent de relier deux retors en aboutant les deux couples d'extrémités de fils de ces retors.

Les procédés classiques d'aboutage d'assemblages textiles sont essentiellement de deux types :
- Le premier type est constitué par les aboutages mécaniques en utilisant diverses méthodes telles que la réalisation de noeuds ou d'épissures.
   Un tel procédé est décrit par exemple dans FR-A-1 422 895 pour l'épissage de câblés. Dans ce procédé on saisit chacun des deux câblés par une extrémité près de l'extrémité des câblés, ainsi qu'en un point intermédiaire plus éloigné des extrémités précitées, afin de constituer sur chaque câblé, une partie saisie, on aligne les parties saisies afin que le point saisi extrème de chacun des câblés soit au voisinage du point saisi intermédiaire de l'autre câblé, on défait la torsion de la partie saisie de l'un des câblés en faisant tourner le point d'extrémité qui est saisi, on défait la torsion de la partie saisie du second câblé en faisant tourner le point intermédiaire saisi, on sépare les fils aux parties saisies, on effectue les épissures sans chevauchement et on retord.
   Ces méthodes présentent l'inconvénient de provoquer une augmentation du diamètre de la zone où l'aboutage a été effectué, elles peuvent donner également des extrémités libres, ces deux conséquences étant préjudiciables lors de l'utilisation ultérieure de ces assemblages, par exemple dans les enveloppes de pneumatiques ;
- le deuxième type est constitue par les techniques par brouillage à l'air, couramment appelées "splicing" ; ces techniques donnent d'excellents résultats sur des multifilaments dépourvus de torsion ; par contre, on arrive difficilement à un aboutage de bonne qualité sur des retors, car les fils de ces retors sont des multifilaments qui ont subi une torsion.
   Un tel procédé est décrit très brièvement pour des retors dans Research Disclosure, N° 263, mars 1986, page 164, dans lequel on fixe chaque retors en un point intermédiaire dans une pince, on sépare les fils de chaque retors, aucun détail n'étant donné sur cette séparation, on fixe chaque fil séparé entre deux paires de guides et on effectue les raccordements sans chevauchement, aucun retordage ultérieur n'étant décrit.

Le but de l'invention est de remédier à ces inconvénients.

En conséquence la présente invention concerne un procédé pour relier, par des zones de jonction décalées axialement entre elles, les extrémités de deux assemblages de fils, les assemblages étant chacun constitué d'au moins deux fils tordus ensemble dans le même sens, chaque fil étant un multifilament, les assemblages ayant le même nombre de fils, le procédé étant caractérisé par les points suivants :
a) on soumet les extrémités des assemblages à une opération de détorsion pour séparer les uns des autres les fils de ces extrémités de façon à obtenir ainsi des extrémités libres de fils ;
b) on constitue autant de couples de jonction qu'il y a de fils dans chacun des assemblages, chaque couple comportant une extrémité libre d'un fil de chaque assemblage ;
c) on provoque la détorsion des filaments dans au moins une partie de chacun des fils, dans les couples de jonction ;
d) on met côte à côte, dans chaque couple de jonction, les parties détordues, de façon à obtenir une zone de jonction, les zones de jonction étant décalées axialement entre elles ;
e) on assemble entre eux, par brouillage à l'air, les filaments des deux fils, dans chacune de ces zones de jonction ;
f) on assemble entre eux par torsion tous les fils ainsi réunis, dans le sens de torsion des assemblages ;
g) l'opération en a) de détorsion pour séparer les fils et l'opération en f) d'assemblage entre eux par torsion des fils réunis sont effectuées à l'aide de moyens rotatifs agissant sur chacun des assemblages de telle sorte que, pour cet assemblage, la détorsion et la torsion s'effectuent avec des rotations en sens inverse.

La présente invention concerne également un dispositif pour relier, par des zones de jonction décalées axialement entre elles, les extrémités de deux assemblages de fils, les assemblages étant chacun constitué d'au moins deux fils tordus ensemble dans le même sens, chaque fil étant un multifilament, les assemblages ayant le même nombre de fils, le dispositif comportant les moyens suivants :
a) des moyens, dits de séparation, permettant de soumettre les extrémités des assemblages à une opération de détorsion pour séparer les uns des autres les fils de ces extrémités de façon à obtenir ainsi des extrémités libres de fils ;
b) des moyens, dits de couplage, permettant de constituer autant de couples de jonction qu'il y a de fils dans chacun des assemblages, chaque couple comportant une extrémité libre d'un fil de chaque assemblage ;
c) des moyens, dits de détorsion, permettant de détordre les filaments dans au moins une partie de chacun des fils, dans les couples de jonction ;
d) des moyens, dits de placement, permettant de mettre côte à côte, dans chaque couple de jonction, les parties détordues de façon à obtenir une zone de jonction, ces moyens étant agencés pour que les zones de jonction soient décalées axialement entre elles ;
e) des moyens de brouillage à l'air, permettant d'assembler entre eux les filaments des deux fils, dans chacune de ces zones de jonction ;
f) des moyens, dits d'assemblage, permettant d'assembler entre eux par torsion tous les fils ainsi réunis, dans le sens de torsion des assemblages ;
g) les moyens de séparation de a) et les moyens d'assemblage de f) comportent des moyens rotatifs susceptibles d'agir sur chacun des assemblages de telle sorte que, pour cet assemblage, la détorsion et la torsion s'effectuent avec des rotations en sens inverse.

L'invention concerne également les assemblages joints obtenus selon le procédé ou avec le dispositif conformes à l'invention, ainsi que les articles, par exemple les enveloppes de pneumatiques, renforcés avec ces assemblages.

L'invention sera aisément comprise à l'aide des exemples qui suivent et des figures toutes schématiques relatives à ces exemples.

Sur le dessin :
- la figure 1 représente, vu de dessus, un dispositif conforme à l'invention ;
- la figure 2 représente, vu de profil, un appareil utilisé dans le dispositif représenté à la figure 1 ;
- les figures 3 à 8 représentent chacune une étape du procédé conforme à l'invention.

La figure 1 représente, vu de dessus, un dispositif 100 conforme à l'invention, permettant de mettre en oeuvre le procédé conforme à l'invention. Ce dispositif 100 permet de relier par leurs extrémités deux assemblages 1A, 1B qui se font face, leurs axes étant pratiquement confondus avec l'axe xx', par exemple horizontal. A titre d'exemple, chaque assemblage 1A, 1B est un retors comportant deux fils 10A pour le retors 1A et deux fils 10B pour le retors 1B, ces fils 10A ou 10B étant tordus ensemble dans le même sens pour les deux retors, par exemple le sens S, chaque fil 10A, 10B étant un multifilament.

Le dispositif 100 comporte deux pinces tournantes 2A, 2B, chacune de ces pinces comportant une rainure 3, et deux écarteurs 4A, 4B. Ces pinces et ces écarteurs sont connus en soi et ne sont pas décrits ici dans un but de simplification.

On bloque le retors 1A dans la rainure 3 de la pince 2A et on ouvre le retors 1A pour séparer localement les fils 10A l'un de l'autre sur l'écarteur 4A. On opère de même avec le retors 1B et ses fils 10B en utilisant la pince 2B et l'écarteur 4B. On fait ensuite tourner les pinces 2A et 2B dans le sens des flèches F2 et on provoque ainsi la détorsion partielle des retors 1A et 1B, ce qui donne les parties libres 10A1 de fils 10A, et les parties libres 10B1 de fils 10B, ces parties étant représentées en pointillés à la figure 1.

Les parties libres 10A1, 10B1 jouent ainsi le rôle d'extrémités libres destinées à être reliées.

L'écarteur 4B est disposé entre la pince 2A et l'écarteur 4A, et, de façon analogue, l'écarteur 4A est disposé entre la pince 2B et l'écarteur 4B, en suivant l'axe xx'.

On utilise ensuite deux appareils 5 du dispositif 100 pour relier les parties libres 10A1 et 10B1 entre elles, selon une procédure qui sera détaillée plus loin. Ces deux appareils 5 sont identiques, l'un d'eux est représenté de profil à la figure 2. L'appareil 5 comporte un boîtier 6 avec un couvercle 7. Le boîtier 6 comporte une plaque supérieure 8 avec une gouttière 9.

On amène les appareils 5 au contact des parties libres 10A1, 10B1. Ces appareils 5 sont munis de guides 20 qui déplacent les parties 10A1, 10B1 de façon à ce qu'elles soient disposées dans les gouttières 9, et pratiquement parallèles à l'axe xx', dans les appareils 5. On obtient ainsi deux couples C de fils, chacun de ces couples étant constitué d'une partie 10A1 et d'une partie 10B1, ces parties étant représentées en traits pleins à la figure 1, les fils 10A1, 10B1 de chacun de ces couples C étant ainsi disposés dans la gouttière 9 d'un appareil 5 dont le couvercle 7 est ouvert, ces fils étant alors pratiquement parallèles a l'axe xx'. On ferme ensuite le couvercle 7. L'appareil 5 comporte deux paires de ciseaux 11 situées aux extrémités de la gouttière 9. Ces paires de ciseaux 11 permettent chacune de découper une partie libre d'une extrémité 10A1, 10B1. Ces découpes sont schématisées par les flèches F11 à la figure 1. On fait alors arriver de l'air sous pression dans chacune des deux tubulures 12 qui sont situées chacune au voisinage d'une paire de ciseaux 11, près d'une extrémité de la gouttière 9. On provoque ainsi la détorsion des filaments du fil 10A1, 10B1 qui a été coupé. Cette détorsion permet d'enlever la torsion des filaments entre eux produite dans chaque partie 10A1, 10B1 par la rotation des pinces 2A, 2B. On fait alors pénétrer la partie coupée et détordue de chaque fil 10A1, 10B1, le long de la gouttière 9, vers la partie centrale de cette gouttière 9, grâce a l'action d'un ergot 13 qui peut tourner autour de son axe 14, en éloignant le fil correspondant 10A1, 10B1 de l'autre fil 10B1, 10A1, cet ergot étant situé a l'extrémité opposée de la gouttière 9, par rapport à la partie coupée dont il provoque le déplacement. L'action des ergots 13 est schématisée par les flèches F13 à la figure 1. Dans un but de simplification, les guides 20 n'ont été représentés qu'à la figure 1.

Ces mouvements F13 sont tels qu'à la fin du mouvement des ergots 13, on ait dans chaque appareil 5 une portion détordue d'un fil 10A1 disposée côte à côte avec une portion détordue d'un fil 10B1, de façon à former une zone de jonction 15 schématisée par deux lignes pointillées à la figure 1. On provoque alors, dans chaque appareil 5, le brouillage entre eux, à l'air, des filaments du fil 10A1 et des filaments du fil 10B1, dans les zones de jonction 15. Cette opération de brouillage est obtenue en faisant passer de l'air dans les ouvertures 16 de la plaque 8, le couvercle 7 étant toujours fermé. Sur la figure 2, les fils 10A1, 10B1 ont été supposés enlevés dans la région centrale de la plaque 8, pour que les trous 16 soient visibles, et on n'a représenté qu'une paire 11 de ciseaux, qu'une tubulure 12, et qu'un ergot 13, dans un but de simplification. Les trous 16 sont agencés de telle sorte qu'ils puissent provoquer à la demande, de façon connue, soit un mouvement non tourbillonnaire de l'air, soit un mouvement tourbillonnaire de l'air lors du brouillage.

A la fin du brouillage, les fils 10A1, 10B1 sont alors réunis, dans chaque appareil 5. On enlève alors ces appareils 5, on enlève les bouts coupés des fils 10A1, 10B1 et on fait tourner les pinces 2A, 2B en sens inverse des flèches F2, de façon à tordre ensemble les fils 10A1 et 10B1 rattachés ensemble, pour obtenir un retors final 17, cette torsion finale faisant disparaître les torsions apparues dans les fils 10A1, 10B1 lors de la rotation des pinces 2A, 2B dans le sens des flèches F2.

Un tel retors final 17 est représenté à la figure 8, les zones d'aboutage, où se trouvent les zones de jonction 15, étant référencées 18. Dans ce retors 17, chaque fil 10A est ainsi relié à un fil 10B, comme précédemment décrit.

Lors des opérations précédemment décrites, les appareils 5 sont décalés, parallèlement à l'axe xx', de telle sorte que les zones 15 de jonction soient décalées axialement le long de l'axe xx', et donc en suivant les fils 10A1, 10B1. Ces zones 15 ne se chevauchent donc pas dans le retors final. On obtient ainsi un retors final 17 qui ne présente que très peu de variation de section, aux zones d'aboutage, avec une force de résistance à la rupture importante dans la zone d'aboutage, cette force représentant au moins 70 % de celle de chacun des retors initiaux 1A, 1B.

Les appareils 5 peuvent être rapprochés ou éloignés des fils 10A1, 10B1 par des moyens mécaniques susceptibles par exemple de leur donner des mouvements verticaux. Ces moyens sont connus en soi, et, de même que les moyens connus en soi pour introduire de l'air dans les tubulures 12 et les trous 16, ils ne sont pas représentés sur le dessin dans un but de simplification.

Lors de la réalisation du retors final 17, les pinces 2A, 2B sont soumises aux quatre déplacements suivants :
1er déplacement - Pendant la rotation des pinces 2A, 2B dans le sens des flèches F2 pour provoquer la détorsion des retors 1A, 1B, chacune des pinces 2A, 2B se déplace par rapport à l'écarteur correspondant 4A, 4B. Ces mouvements se traduisent globalement par un éloignement des pinces 2A, 2B, l'une de l'autre, ces mouvements sont schématisés à la figure 1 par la flèche (F2A)1 pour la pince 2A et par la flèche (F2B)1 pour la pince 2B.
2e déplacement - Lors de la constitution des couples C par l'action des dispositifs 5 avec leurs guides 20, les pinces 2A, 2B se rapprochent l'une de l'autre, ces mouvements sont schématisés à la figure 1 par la flèche (F2A)2 pour la pince 2A et par la flèche (F2B)2 pour la pince 2B.
3e déplacement - Lorsque les fils 10A1, 10B1 sont rattachés ensemble, avant la torsion finale, les appareils 5, avec leurs guides 20, sont enlevés, et les pinces 2A, 2B s'écartent à nouveau l'une de l'autre pour reprendre pratiquement la position qu'elles avaient juste après la détorsion. Ces mouvements sont schématisés à la figure 1 par la flèche (F2A)3 pour la pince 2A et par la flèche (F2B)3 pour la pince 2B.
4e déplacement - Lors de la torsion finale des fils rattachés 10A1, 10B1, pour obtenir le retors 17, les pinces 2A, 2B, qui tournent alors en sens inverse des flèches F2, se rapprochent l'une de l'autre. Ces mouvements sont schématisés à la figure 1 par la flèche (F2A)4 pour la pince 2A et par la flèche (F2B)4 pour la pince 2B.

Tous ces déplacements des pinces 2A, 2B précédemment décrits s'effectuent par exemple pratiquement selon l'axe xx', chacune des pinces 2A, 2B étant montée sur un support articulé qui pivote par exemple autour d'un axe sensiblement perpendiculaire à un plan vertical passant par l'axe xx'. Par contre les écarteurs 4A, 4B sont fixes.

Tous ces déplacements sont obtenus avec des moyens permettant d'obtenir une tension identique pour les fils 10A1, 10B1, ces moyens sont connus de l'homme de l'art et ils comportent par exemple des ressorts et/ou des cames, ces moyens n'étant pas représentés sur le dessin dans un but de simplification.

Les diverses étapes du procédé sont schématisées sur les figures 3 à 8.
La figure 3 représente les retors 1A, 1B à abouter.
La figure 4 représente les deux couples C de fils 10A1, 10B1 avant d'avoir effectué l'opération de détorsion.
La figure 5 représente les deux couples C de fils 10A1, 10B1 avec pour chaque couple C la zone de jonction 15 constituée par la partie détordue de ces fils.
La figure 6 représente les deux couples C de fils 10A1, 10B1 après brouillage des zones 15, pour réunir ces fils entre eux, les filaments de ces fils étant emmélés entre eux sans mouvement tourbillonnaire de l'air.
La figure 7 représente une autre variante de l'étape représentée A la figure 6, dans laquelle le brouillage est réalisé avec des mouvements tourbillonnaires de l'air de façon à avoir, pour chaque zone 15, une structure hélicoïdale, avec un enroulement en S et un enroulement en Z.
La figure 8 représente le retors final 17.

### Exemple de réalisation

Le dispositif 100 est utilisé pour abouter les extrémités de deux retors identiques en rayonne, chaque retors ayant les caractéristiques suivantes :
- Nombre de fils : 2 ; chaque fil a un titre de 184 tex et une torsion de 360 tours/mètre ;
- Force de résistance à la rupture : 180 N.

Après aboutage, la force de résistance à la rupture dans la zone d'aboutage est de 130 N (soit 72 % de la force initiale, la diminution de cette force n'étant donc que de 28 %), et l'augmentation de section dans la zone d'aboutage est de 50 % par rapport à la section initiale de chaque retors.

A titre de comparaison, les techniques classiques d'aboutage provoquent pratiquement un doublage de la section, et une diminution de la force de résistance à la rupture d'environ 60 %, dans la zone d'aboutage.

## Revendications

1. Procédé pour relier, par des zones de jonction décalées axialement entre elles, les extrémités de deux assemblages (1A, 1B) de fils (10A, 10B), les assemblages (1A, 1B) étant chacun constitué d'au moins deux fils (10A, 10B) tordus ensemble dans le même sens, chaque fil étant un multifilament, les assemblages ayant le mème nombre de fils, le procédé étant caractérisé par les points suivants :
a) on soumet les extrémités des assemblages (1A, 1B) à une opération de détorsion pour séparer les uns des autres les fils (10A, 10B) de ces extrémités de façon à obtenir ainsi des extrémités libres (10A1, 10B1) de fils ;
b) on constitue autant de couples (C) de jonction qu'il y a de fils dans chacun des assemblages, chaque couple comportant une extrémité libre d'un fil de chacune assemblage ;
c) on provoque la détorsion des filaments dans au moins une partie de chacun des fils, dans les couples (C) de jonction ;
d) on met côte à côte, dans chaque couple (C) de jonction, les parties détordues, de façon à obtenir une zone de jonction (15), les zones de jonction étant décalées axialement entre elles ;
e) on assemble entre eux, par brouillage à l'air, les filaments des deux fils (10A, 10B), dans chacune de ces zones de jonction (15) ;
f) on assemble entre eux par torsion tous les fils (10A, 10B) ainsi réunis, dans le sens de torsion des assemblages (1A, 1B) ;
g) l'opération en a) de détorsion pour séparer les fils (10A, 10B) et l'opération en f) d'assemblage entre eux par torsion des ils (10A, 10B) réunis sont effectuées à l'aide de moyens rotatifs (2A, 2B) agissant sur chacun des assemblages (1A, 1B) de telle sorte que, pour cet assemblage, la détorsion et la torsion s'effectuent avec des rotations en sens inverse.

2. Procédé selon la revendication 1 dans lequel on relie deux retors (1A, 1B).

3. Dispositif (100) pour relier, par des zones de jonction décalées axialement entre elles, les extrémités de deux assemblages (1A, 1B) de fils (10A, 10B), les assemblages étant chacun constitué d'au moins deux fils tordus ensemble dans le-même sens, chaque fil étant un multifilament, les assemblages ayant le même nombre de fils, le dispositif étant caractérisé en ce qu'il comporte :
a) des moyens, dits de séparation (2A, 2B, 4A, 4B), permettant de soumettre les extrémités des assemblages (1A, 1B) à une opération de détorsion pour séparer les uns des autres les fils (10A, 10B) de ces extrémités de façon à obtenir ainsi des extrémités libres (10A1, 10B1) de fils ;
b) des moyens (20, 9), dits de couplage, permettant de constituer autant de couples (C) de jonction qu'il y a de fils dans chacun des assemblages, chaque couple (C) comportant une extrémité libre (10A1, 10B1) d'un fil (10A, 10B) de chaque assemblage (1A, 1B) ;
c) des moyens (12), dits de détorsion, permettant de détordre les filaments dans au moins une partie de chacun des fils, dans les couples (C) de jonction ;
d) des moyens (13), dits de placement, permettant de mettre côte à côte, dans chaque couple (C) de jonction, les parties détordues de façon à obtenir une zone de jonction (15), ces moyens étant agencés pour que les zones de jonction (15) soient décalées axialement entre elles ;
e) des moyens (16) de brouillage à l'air, permettant d'assembler entre eux les filaments des deux fils, dans chacune de ces zones de jonction (15) ;
f) des moyens (2A, 2B), dits d'assemblage, permettant d'assembler entre eux par torsion tous les fils ainsi réunis, dans le sens de torsion des assemblages ;
g) les moyens de séparation (2A, 2B, 4A, 4B) de a) et les moyens d'assemblage (2A, 2B) de f) comportent des moyens rotatifs (2A, 2B) susceptibles d'agir sur chacun des assemblages (1A, 1B) de telle sorte que, pour cet assemblage, la détorsion et la torsion s'effectuent avec des rotations en sens inverse.

4. Dispositif (100) selon la revendication 3, caractérisé en ce que les moyens de séparation et/ou les moyens d'assemblage comportent deux pinces tournantes (2A, 2B), une pour chaque assemblage (1A, 1B).

5. Dispositif (100) selon l'une quelconque des revendications 3 ou 4, caractérisé en ce que les moyens de séparation comportent deux écarteurs (4A, 4B), un pour chaque assemblage (1A, 1B).

6. Dispositif (100) selon l'une quelconque des revendications 3 à 5, caractérisé en ce que les moyens de couplage comportent deux gouttières (9), une pour chaque couple (C).

7. Dispositif (100) selon la revendication 6, caractérisé en ce que les moyens de détorsion sont disposés aux extrémités de la gouttière (9), pour chaque couple (C) de jonction.

8. Dispositif (100) selon l'une quelconque des revendications 6 ou 7, caractérisé en ce qu'il comporte en outre des moyens (11) permettant de couper les extrémités libres (10A1, 10B1) des fils (10A, 10B) avant détorsion, ces moyens étant disposés aux extrémités de la gouttière (9), pour chaque couple (C) de jonction.

9. Dispositif (100) selon l'une quelconque des revendications 6 à 8, caractérisé en ce que les moyens de placement (13) sont disposés aux extrémités de la gouttière (9), pour chaque couple (C) de jonction.

10. Dispositif (100) selon l'une quelconque des revendications 3 à 9, caractérisé en ce que les moyens de couplage, les moyens de détorsion, les moyens de placement, les moyens de brouillage forment, pour chaque couple (C) de jonction, un ensemble (5), le dispositif (100) comportant des moyens permettant de déplacer cet ensemble (5) pour le mettre au contact des fils du couple (C), ou pour l'éloigner de ces fils.

11. Dispositif (100) selon l'une quelconque des revendications 3 à 10, caractérisé en ce que les moyens de détorsion (12) sont des moyens utilisant l'air.

12. Dispositif (100) selon l'une quelconque des revendications 3 à 11, caractérisé en ce que les moyens de séparation et les moyens d'assemblage comportent deux pinces tournantes (2A, 2B), une pour chaque assemblage (1A, 1B), susceptibles chacune d'être entraînée en rotation dans un sens pour la séparation des fils (10A, 10B), et en sens inverse pour la torsion d'assemblage (17) des fils.

13. Dispositif (100) selon la revendication 12, caractérisé en ce qu'il est agencé de telle sorte que les assemblages (1A, 1B) se font face, les moyens de couplage (20, 9), les moyens de détorsion (12) les moyens de placement (13) et les moyens (16) de brouillage à l'air étant disposés entre les pinces tournantes (2A, 2B).

14. Dispositif (100) selon le revendication 13, caractérisé en ce qu'il est agencé de telle sorte que les assemblages (1A, 1B) ont pratiquement le même axe (x,x').

15. Dispositif (100) selon l'une quelconque des revendications 3 à 14, caractérisé en ce que le dispositif (100) comporte des moyens permettant d'obtenir une tension identique pour les fils (10A, 10B).

16. Dispositif (100) selon l'une quelconque des revendications 3 à 15, caractérisé en ce que chaque pince tournante (2A, 2B) est montée sur un support articulé qui pivote autour d'un axe.

17. Dispositif (100) selon la revendication 16 combinée à la revendication 14, caractérisé en ce que l'axe autour duquel pivote le support articulé est sensiblement perpendiculaire à un plan passant par l'axe (x,x') des assemblages (1A, 1B).

18. Assemblage (17) comportant deux assemblages (1A, 1B) dont on a réalisé la jonction selon le procédé conforme à l'une quelconque des revendications 1 ou 2.

19. Assemblage (17) comportant deux assemblages (1A, 1B) dont on a réalisé la jonction avec le dispositif (100) conforme à l'une quelconque des revendications 3 à 17.

## Claims

1. A method of connecting, by junction regions which are offset axially with respect to one another, the ends of two assemblies (1A, 1B) of threads (10A, 10B), each of the assemblies (1A, 1B) being formed of at least two threads (10A, 10B) twisted together in the same direction, each thread being a multifilament and the assemblies having the same number of threads, the method being characterised by the following features:
(a) the ends of the assemblies (1A, 1B) are subjected to an untwisting operation in order to separate the threads (10A, 10B) of these ends from each other so as in this way to obtain free thread ends (10A1, 10B1);
(b) as many junction pairs (C) are formed as there are threads in each of the assemblies, each pair comprising a free end of one thread of each assembly;
(c) the filaments are untwisted, in at least a part of each of the threads, in the junction pairs (C);
(d) the untwisted parts are placed side by side in each junction pair (C) as so to obtain a junction region (15), the junction regions being offset axially with respect to each other;
(e) the filaments of the two threads (10A, 10B) are assembled together by air splicing in each of these junction regions (15);
(f) all the threads (10A, 10B) which have thus been combined are assembled together by twisting in the direction of twist of the assemblies (1A, 1B);
(g) the untwisting operation at (a) for separating the threads (10A, 10B) and the operation of assembly together at (f) by twisting the combined threads (10A, 10B) are effected by means of rotary means (2A, 2B) acting on each of the assemblies (1A, 1B) such that, for this assembly, the untwisting and the twisting are effected with rotations in opposite directions.

2. A method according to Claim 1 in which two twists (1A, 1B) are connected together.

3. A device (100) for connecting, by junction regions which are offset axially with respect to one another, the ends of two assemblies (1A, 1B) of threads (10A, 10B), the assemblies each consisting of at least two threads twisted together in the same direction, each thread being a multifilament and the assemblies having the same number of threads, the device being characterised in that it comprises:
(a) separating means (2A, 2B, 4A, 4B) which make it possible to subject the ends of the assemblies (1A, 1B) to an untwisting operation so as to separate the threads (10A, 10B) of these ends from each other in order in this way to obtain free thread ends (10A1, 10B1);
(b) so-called pairing means (20, 9) making it possible to form as many junction pairs (C) as there are threads in each of the assemblies, each pair (C) comprising a free end (10A1, 10B1) of one thread (10A, 10B) of each assembly (1A, 1B);
(c) so-called untwisting means (12) making it possible to untwist the filaments in at least a part of each of the threads in the junction pairs (C);
(d) so-called placement means (13) making it possible to place the untwisted parts side by side in each junction pair (C) so as to obtain a junction region (15), these means being so arranged that the junction regions (15) are offset axially from each other;
(e) air splicing means (16) making it possible to assemble together the filaments of the two threads in each of these junction regions (15);
(f) so-called assembling means (2A, 2B) making it possible to assemble together by twisting all the threads which have thus been combined, in the direction of twist of the assemblies;
(g) the separating means (2A, 2B, 4A, 4B) of (a) and the assembly means (2A, 2B) of (f) comprise rotary means (2A, 2B) capable of acting on each of the assemblies (1A, 1B) such that, for this assembly, the untwisting and the twisting are effected with rotations in opposite directions.

4. A device (100) according to Claim 3, characterised in that the separating means and/or the assembling means comprise two rotating clamps (2A, 2B), one for each assembly (1A, 1B).

5. A device (100) according to any one of Claims 3 or 4, characterised in that the separating means comprise two spreaders (4A, 4B), one for each assembly (1A, 1B).

6. A device (100) according to any one of Claims 3 to 5, characterised in that the pairing means comprise two channels (9), one for each pair (C).

7. A device (100) according to Claim 6, characterised in that the untwisting means are arranged at the ends of the channel (9) for each junction pair (C).

8. A device (100) according to any one of Claims 6 or 7, characterised in that it furthermore includes means (11) making it possible to cut the free ends (10A1, 10B1) of the threads (10A, 10B) before untwisting, these means being arranged for each junction pair (C) at the ends of the channel (9).

9. A device (100) according to any one of Claims 6 to 8, characterised in that the placement means (13) are arranged at the ends of the channel (9) for each junction pair (C).

10. A device (100) according to any one of Claims 3 to 9, characterised in that the pairing means, the untwisting means, the placement means and the air splicing means form a unit (5) for each junction pair (C), the device (100) comprising means making it possible to displace said unit (5) in order to place it in contact with the threads of the pair (C), or in order to remove it from these threads.

11. A device (100) according to any one of Claims 3 to 10, characterised in that the untwisting means (12) are means which employ air.

12. A device (100) according to any one of Claims 3 to 11, characterised in that the separating means and the assembling means comprise two rotating clamps (2A, 2B), one for each assembly (1A, 1B), each capable of being driven in rotation in one direction for the separation of the threads (10A, 10B) and in the opposite direction for the assembly twisting (17) of the threads.

13. A device (100) according to Claim 12, characterised in that it is arranged such that the assemblies (1A, 1B) face each other, the pairing means (20, 9), the untwisting means (12), the placement means (13) and the air splicing means (16) being arranged between the rotating clamps (2A, 2B).

14. A device (100) according to Claim 13, characterised in that it is arranged such that the assemblies (1A, 1B) have practically the same axis (x, x').

15. A device (100) according to any one of Claims 3 to 14, characterised in that the device (100) comprises means which make it possible to obtain identical tension for the threads (10A, 10B).

16. A device (100) according to any one of Claims 3 to 15, characterised in that each rotating clamp (2A, 2B) is mounted on an articulated support which pivots about an axis.

17. A device (100) according to Claim 16 combined with Claim 14, characterised in that the axis around which the articulated support pivots is substantially perpendicular to a plane passing through the axis (x, x') of the assemblies (1A, 1B).

18. An assembly (17) comprising two assemblies (1A, 1B), the joining of which has been effected by the method according to any one of Claims 1 or 2.

19. An assembly (17) comprising two assemblies (1A, 1B), the joining of which has been effected with the device (100) according to any one of Claims 3 to 17.

## Patentansprüche

1. Verfahren zum Verbinden der Enden zweier Gebinde (1A, 1B) aus Fäden (10A, 10B) durch Verbindungszonen, die axial zueinander versetzt sind, wobei die Gebinde (1A, 1B) jeweils von mindestens zwei Fäden (10A, 10B) gebildet sind, die in der gleichen Richtung zusammengedrillt sind, jeder Faden ein Multifilament ist und die Gebinde dieselbe Anzahl von Fäden aufweisen, wobei das Verfahren **gekennzeichnet** ist durch die folgenden Punkte:
a) man unterzieht die Enden der Gebinde (1A, 1B) einem Entzwirnungsvorgang, um die Fäden (10A, 10B) dieser Enden derart voneinander zu trennen, daß man somit freie Enden (10A1, 10B1) der Fäden erhält;
b) man bildet so viele Verbindungspaare (C), wie es Fäden in jedem der Gebinde gibt, wobei jedes Paar ein freies Ende eines Fadens jedes Gebindes aufweist;
c) man ruft die Entdrillung der Filamente in mindestens einem Teil eines jeden der Fäden in den Verbindungspaaren (C) hervor;
d) man legt in jedem Verbindungspaar (C) die entdrillten Teile derart nebeneinander, daß man eine Verbindungszone (15) erreicht, wobei die Verbindungszonen gegeneinander axial versetzt sind;
e) man fügt durch Verfilzung mit Luft die Filamente der beiden Fäden (10A, 10B) miteinander in jeder dieser Verbindungszonen (15) zusammen;
f) man bringt alle so vereinten Fäden (10A, 10B) durch Verdrillung in der Verdrillungsrichtung der Gebinde (1A, 1B) wieder zusammen;
g) der Entdrillungsvorgang im Punkt a) zum Trennen der Fäden (10A, 10B) und der Zusammenbringungsvorgang im Punkt f) der wiedervereinten Fäden (10A, 10B) werden mit Hilfe rotierender Mittel (2A, 2B) bewirkt, die auf jedes der Gebinde (1A, 1B) derart einwirken, daß bei diesem Gebinde die Entdrillung und die Verdrillung mit Drehungen in umgekehrter Richtung bewirkt werden.

2. Verfahren nach Anspruch 1, worin man zwei Zwirne (1A, 1B) verbindet.

3. Vorrichtung (100) zum Verbinden der Enden zweier Gebinde (1A, 1B) aus Fäden (10A, 10B), durch Verbindungszonen, die axial gegeneinander versetzt sind, wobei die Gebinde jeweils aus mindestens zwei in der gleichen Richtung zusammengedrillten Fäden gebildet sind, wobei jeder Faden ein Multifilament ist und die Gebinde dieselbe Anzahl von Fäden haben, und wobei die Vorrichtung dadurch **gekennzeichnet** ist, daß sie folgende Merkmale aufweist:
a) Mittel, die Trennmittel (2A, 2B, 4A, 4B) genannt sind, die es gestatten, die Enden der Gebinde (1A, 1B) einer Entdrillungstätigkeit zu unterziehen, um die Fäden (10A, 10B) dieser Enden derart voneinander zu trennen, daß man somit freie Enden (10A1, 10B1) der Fäden erhält;
b) Mittel (20, 9), die Paarungsmittel genannt sind, die es gestatten, so viele Verbindungspaare (C) zu bilden, wie es Fäden in jedem der Gebinde gibt, wobei jedes Paar (C) ein freies Ende (10A1, 10B1) eines Fadens (10A, 10B) aus jedem Gebinde (1A, 1B) aufweist;
c) Mittel (12), die Entdrillungsmittel genannt sind und es gestatten, die Filamente mindestens in einem Teil eines jeden der Fäden in den Verbindungspaaren (C) zu entdrillen;
d) Mittel (13), die Anordnungsmittel genannt sind und es gestatten, in jedem Verbindungspaar (C) die entdrillten Teile derart nebeneinanderzulegen, daß man eine Verbindungszone (15) erhält, wobei die Mittel so angeordnet werden, daß die Verbindungszonen (15) zueinander axial gestaffelt sind;
e) Mittel (16) zur Verfilzung mit Luft, die es gestatten, die Filamente der beiden Fäden in jeder dieser Verbindungszonen (15) miteinander zusammenzubringen;
f) Mittel (2A, 2B), die Zusammenbringungsmittel genannt sind und es gestatten, durch Verdrillen alle die so wiederum vereinten Fäden in dem Verdrillungssinn der Gebinde miteinander zusammenzubringen;
g) die Trennmittel (2A, 2B, 4A, 4B) aus a) und die Zusammenfügungsmittel (2A, 2B) aus f) weisen rotierende Mittel (2A, 2B) auf, die imstande sind, auf jedes der Gebinde (1A, 1B) derart einzuwirken, daß für dieses Gebinde die Entdrillung und die Verdrillung mit Drehungen in umgekehrter Richtung bewirkt werden.

4. Vorrichtung (100) nach Anspruch 3, dadurch **gekennzeichnet,** daß die Trennmittel und/oder die Zusammenfügungsmittel zwei rotierende Klemmeinrichtungen (2A, 2B) aufweisen, und zwar jeweils eine für jedes Gebinde (1A, 1B).

5. Vorrichtung (100) nach irgendeinem der Ansprüche 3 oder 4, dadurch **gekennzeichnet**, daß die Trennmittel zwei Spreizeinrichtungen (4A, 4B) aufweisen, und zwar eine für jede Gebinde (1A, 1B).

6. Vorrichtung (100) nach irgendeinem der Ansprüche 3 bis 5, dadurch **gekennzeichnet**, daß die Paarungsmittel zwei Rinnen (9) aufweisen, und zwar eine für jedes Paar (C).

7. Vorrichtung (100) nach Anspruch 6, dadurch **gekennzeichnet**, daß die Entdrillungsmittel an den Enden der Rinne (9) für jedes Verbindungspaar (C) angeordnet sind.

8. Vorrichtung (100) nach irgendeinem der Ansprüche 6 oder 7, dadurch **gekennzeichnet**, daß sie außerdem Mittel (11) aufweist, die es gestatten, die freien Enden (10A1, 10B1) der Fäden (10A, 10B) vor der Entdrillung zuzuschneiden, wobei diese Mittel an den Enden der Rinne (9) für jedes Verbindungspaar (C) angeordnet sind.

9. Vorrichtung (100) nach irgendeinem der Ansprüche 6 bis 8, dadurch **gekennzeichnet**, daß die Anordnungsmittel (13) an den Enden der Rinne (9) für jedes Verbindungspaar (C) angeordnet sind.

10. Vorrichtung (100) nach irgendeinem der Ansprüche 3 bis 9, dadurch **gekennzeichnet**, daß die Paarungsmittel, die Entdrillungsmittel, die Anordnungsmittel und die Verfilzungsmittel für jedes Verbindungspaar (C) eine Gruppe (5) bilden, wobei die Vorrichtung (100) Mittel aufweist, die es gestatten, diese Gruppe (5) zu versetzen, um sie in Berührung mit den Fäden des Paares (C) zu verbringen oder sie von diesen Fäden zu entfernen.

11. Vorrichtung (100) nach irgendeinem der Ansprüche 3 bis 10, dadurch **gekennzeichnet**, daß die Entdrillungsmittel (12) Mittel sind, die Luft benutzen.

12. Vorrichtung (100) nach irgendeinem der Ansprüche 3 bis 11, dadurch **gekennzeichnet**, daß die Trennmittel und die Zusammenfügungsmittel zwei rotierende Klemmeinrichtungen (2A, 2B) aufweisen, und zwar eine für jedes Gebinde (1A, 1B), die jeweils imstande sind, in einer Richtung zum Auftrennen der Fäden (10A, 10B) zur Drehung angetrieben zu werden, sowie in einer umgekehrten Richtung zum Verdrillen des Gebindes (17) der Fäden.

13. Vorrichtung (100) nach Anspruch 12, dadurch **gekennzeichnet**, daß sie derart angeordnet ist, daß die Gebinde (1A, 1B) einander zugewandt sind, wobei die Paarungsmittel (20, 9), die Entdrillungsmittel (12), die Anordnungsmittel (13) und die Mittel (16) zur Verfilzung mit Luft zwischen den beiden rotierenden Klemmeinrichtungen (2A, 2B) angeordnet sind.

14. Vorrichtung (100) nach Anspruch 13, dadurch **gekennzeichnet**, daß sie derart angeordnet ist, daß die Gebinde (1A, 1B) praktisch dieselbe Achse (xx') aufweisen.

15. Vorrichtung (100) nach irgendeinem der Ansprüche 3 bis 14, dadurch **gekennzeichnet**, daß die Vorrichtung (100) Mittel aufweist, die es gestatten, eine identische Zugspannung für die Fäden (10A, 10B) zu erhalten.

16. Vorrichtung (100) nach irgendeinem der Ansprüche 3 bis 15, dadurch **gekennzeichnet**, daß jede rotierende Klemmeinrichtung (2A, 2B) auf einem gelenkig angebrachten Träger angebracht ist, der um eine Achse herumschwenkt.

17. Vorrichtung (100) nach Anspruch 16, kombiniert mit Anspruch 14, dadurch **gekennzeichnet**, daß die Achse, um welche der gelenkig angebrachte Träger herumschwenkt, im wesentlichen senkrecht steht zu einer Ebene, die durch die Achse (xx') der Gebinde (1A, 1B) hindurchläuft.

18. Gebinde (17) mit zwei Gebinden (1A, 1B), bei denen man eine Verbindung gemäß dem Verfahren nach irgendeinem der Ansprüche 1 oder 2 durchgeführt hat.

19. Gebinde (17) mit zwei Gebinden (1A, 1B), bei denen man mit der Vorrichtung (100) eine Verbindung gemäß irgendeinem der Ansprüche 3 bis 17 durchgeführt hat.
